# EUROPÄISCHE PATENTSCHRIFT

(11) **EP 0 307 735 B1**
(45) Veröffentlichungstag und Bekanntmachung des Hinweises auf die Patenterteilung: **04.03.1992**
(21) Anmeldenummer: 88114369.7
(22) Anmeldetag: 02.09.1988
(51) Int. Cl.: A47L 9/24

(54) **Drehbare Steckkupplung für den Anschluss eines mit elektrischen Leitern versehenen Saugschlauches an ein Staubsaugergehäuse**
Rotary plug coupling for latching a suction hose with electric conductors to the body of a suction cleaner
Raccordement tournant au boîtier d'un aspirateur, d'un tuyau aspirant comportant des conducteurs électriques

(30) Priorität: 15.09.1987 DE 8712478 U
(43) Veröffentlichungstag der Anmeldung: 22.03.1989
(73) Patentinhaber: SIEMENS AKTIENGESELLSCHAFT, 80333 München (DE)
(72) Erfinder: Rademacher, Ulrich, D-8740 Bad Neustadt (DE)

(56) Entgegenhaltungen:
- CH-A- 478 559
- FR-A- 2 226 968
- US-A- 3 339 168

## Beschreibung

Die Erfindung betrifft eine drehbare Steckkupplung für den Anschluß eines mit elektrischen Leitern versehenen Saugschlauches an ein Staubsaugergehäuse, bei welcher Steckkupplung im oder am Saugschlauch vorgesehene elektrische Leitungen über eine bewegliche Kontaktanordnung, die aus an einer mit dem Saugschlauch verbundenen steckbaren Kupplungshülse und einer am Staubsaugergehäuse vorgesehenen Kupplungsaufnahme angeordneten Schleifringen und Schleifkontakten besteht, mit einem im Staubsaugergehäuse vorhandenen Stromkreis elektrisch verbunden sind, wobei die Schleifringe und Schleifkontakte gleichzeitig die mechanische Trennstelle des Stromkreises in der Steckkupplung bilden.

Eine solche Kupplung ist durch die DE-AS 17 28 486 bekannt. Bei dieser Kupplung sind am Innenumfang der am Staubsaugergehäuse vorgesehenen Kupplungsaufnahme zwei Schleifringe in axialem Abstand angeordnet. Am Außenumfang der mit dem Saugschlauch verbundenen Kupplungshülse befinden sich zwei radial vorstehende Kontaktstifte, die als Schleifkontakte dienen. Diese Kontaktstifte sind umfangsmäßig gegeneinander versetzt und in axialer Richtung um das gleiche Maß wie die Schleifringe voneinander beabstandet. Um die Kupplungshülse in die Kupplungsaufnahme einführen zu können weist diese entsprechende, sich in axialer Richtung erstreckende Nuten auf, durch die die radial vorstehenden Kontaktstifte bis zu den Schleifringen hin durchgeschoben werden können.

Eine derartige Ausbildung einer Steckkupplung hat verschiedene Nachteile. Zunächst sind die radial vorstehenden Kontaktstifte ständig der Gefahr einer Beschädigung ausgesetzt. Die am Innenumfang der Kupplungsaufnahme befindlichen Schleifringe können leicht verschmutzt werden. Die Kupplungshülse des Saugschlauches kann nur in bestimmten Stellungen in die Kupplungsaufnahme eingeführt werden. Bei jedem Einstecken einer Kupplungshülse in die Kupplungsaufnahme gleitet der eine Kontaktstift quer über den einen Schleifring, wodurch störende Riefen entstehen können. Durch die axiale Beabstandung der Schleifringe ergibt sich eine relativ große axiale Länge der Kupplungsteile. Infolge dieser Länge treten bei quer zur Längsrichtung der Kupplung wirkendem Zug des Saugschlauches hohe Momentenkräfte innerhalb der Kupplung auf.

Durch die US-A-3 339 168 ist eine drehbare, jedoch axial feste Kupplung zwischen einem mit elektrischen Leitern versehenen Saugschlauch und dem in die Saugöffnung eines Staubsaugers einsteckbaren Anschlußstutzen des Saugschlauches bekannt. Innerhalb des Anschlußstutzens sind zwei Schleifbahnen radial kozentrisch zueinander angeordnet, denen an einem mit dem Saugschlauch verbundenen Zwischenstück ebefalls radial konzentrisch angeordnete Schleifringe gegenüber liegen. Die elektrische Verbindung dieser Schleifringe und Schleifbahnen erfolgt über zwischen diesen Elementen eingelegte Wellfederringe. Diese Wellfederringe liegen mit ihren Wellenbögen abwechselnd an den am Anschlußstutzen und dem am Zwischenstück angeordneten Schleifbahnen bzw. Schleifringen an. Die am Anschlußstutzen angeordneten Schleifbahnen sind über Kontaktstifte jeweils mit einer stirnseitig am Anschlußstutzen vorgesehenen Kontaktfläche verbunden. Beim Einstecken des Anschlußstutzens in die Saugöffnung des Staubsaugers kommen diese Kontaktflächen an entsprechenden in der Saugöffnung vorhandenen Gegenkontakten zur Anlage und stellen dadurch die elektrische Verbindung her. Die Kontaktflächen und die Gegenkontakte sind im eingestecken Zustand des Anschlußstutzens ruhend miteinander verbunden.

Die FR-A-2 226 968 bezieht sich auf einen Staubsauger, bei dem ein mit elektrischen Leitern versehener Saugschlauch mittels eines Anschlußgliedes zwar drehbar, jedoch ansonsten fest an das Staubsaugergehäuse angeschlossen ist. In dem Anschlußglied ist ein mit dem Saugschlauch verbundenes Halteglied drehbar angeordnet. Das Halteglied ist mit einem Ringflansch versehen, an dem mit den Leitern des Saugschlauches verbundene Kontaktringe radial konzentrisch angeordnet sind. An diesen Kontaktringen liegen Federkontakte an, die an einer Gehäusewand des Anschlußgliedes befestigt und mit den elektrischen Versorgungsleitungen verbunden sind.

Der Erfindung liegt die Aufgabe zugrunde, eine Steckkupplung der eingangs beschriebenen Art zu schaffen, welche die beschriebenen Nachteile der bekannten Steckkupplung nicht aufweist und die sich durch eine leichte Montierbarkeit auszeichnet.

Die Lösung der gestellten Aufgabe gelingt nach der Erfindung dadurch, daß die Schleifringe in radialer Richtung konzentrisch an einem ringförmigen Träger angeordnet sind, der außen auf ein in die Kupplungsaufnahme einsteckbaren Innenrohr der Kupplungshülse aufsteckbar und in seiner Lage an dem Innenrohr fixierbar ist und daß die Schleifkontakte in der Kupplungsaufnahme unter Federkraft axial beweglich angeordnet sind.

Die Schleifringe sind dabei vollkommen aus dem durch Schmutz beaufschlagbaren Bereich herausgenommen. Beim Zusammenstecken der Kupplung gleiten die Teile der Schleifkontaktanordnung nicht mehr übereinander, so daß auch keine Beschädigungen auftreten können. Auch über die Außenkontur vorstehende und damit einer Gefährdung ausgesetzte Teile sind bei der beschriebenen Ausbildung der Kupplung nicht vorhanden. Durch die radial konzentrisch zueinander angeordneten Schleifringe ergibt sich eine entsprechende Verkürzung der axialen Baulänge der Kupplungsteile. Die Anordnung der Schleifringe an dem gesonderten ringförmigen Träger erleichtert die Montage wesentlich.

Dadurch, daß die Schleifringe in konzentrisch zueinander ausgebildeten Nuten des Trägers eingesetzt sind, ergibt sich eine sehr stabile und vor eventuellen Verformungen schützende Anordnung der Schleifringe. In solchen Nuten können die Schleifringe durch angeformte Befestigungslaschen, die auf der der Schleifseite gegenüberliegenden Seite durch entsprechende Öffnungen des Trägers hindurchgesteckt und verstemmt sind, sehr sicher gehalten werden.

Die Schleifkontakte wiederum werden zweckmäßigerweise ebenfalls an einem gesonderten Kontaktträger angeordnet. Dabei können die Schleifkontakte an dem Kontaktträger durch eine Dreipunktauflage entsprechend verspannt werden. Zur Erzeugung des notwendigen Anlagedruckes der Schleifkontakte an den Schleifringen werden die Schleifkontakte durch die Schleifringe gegen die Verspannung am Kontaktträger etwas verstellt. Dies wird durch den im Kontaktträger vorhandenen Bewegungsfreiraum ermöglicht.

Anhand eines in der Zeichnung dargestellten Ausführungsbeispieles wird der Anmeldungsgegenstand nachfolgend näher beschrieben. Es zeigt:
- FIG 1: eine vollständige Kupplung im Schnitt,
- FIG 2: eine Draufsicht eines Kontaktträgers für die Schleifkontakte,
- FIG 3: eine Draufsicht eines Kontaktträgers für die Schleifringe,
- FIG 4: einen Schnitt entlang der Linie IV-IV in FIG 3.

Mit 1 ist ein angedeutetes Staubsaugergehäuse bezeichnet, an dem eine den Saugeinlaß bildende Kupplungsaufnahme 2 vorgesehen ist. Ein Saugschlauch 3 ist mit einer an seinem einen Ende angeordneten Kupplungshülse 5 in die Kupplungsaufnahme 2 eingesteckt und wird durch eine in der Zeichnung nicht im Detail dargestellte, beispielsweise durch das DE-GM 85 22 551 bekannte Rasteinrichtung 4, verdrehbar gehalten.

Die Kupplungshülse 5 ist entsprechend dem Anschluß des Saugschlauches 3 auf der Oberseite des Staubsaugergehäuses 1 abgewinkelt ausgebildet. An ihrem in die Kupplungsaufnahme 2 einführbaren Ende weist die Kupplungshülse 5 ein Innenrohr 6 auf, das in einen rohrförmigen Teil 7 der Kupplungsaufnahme 2 mündet. Das Innenrohr 6 ist von einem zum Ende des Innenrohres hin offenen Rohransatz 8 konzentisch umgeben, der mit seinem freien Ende in die nach außen entsprechend erweiterte Kupplungsaufnahme 2 eingreift. Zwischen dem Innenrohr 6 und dem Rohransatz 8 besteht ein Ringraum 9, der zur Aufnahme der Rasteinrichtung 4 und eines Trägers 10 für Schleifringe 11 und 12 dient, die in entsprechende Nuten 13 und 14 des Trägers 10 eingesetzt sind. Der Träger 10 ist außen auf das Innenrohr 6 aufgeschoben und wird durch einen mit Krallen 15 versehenen Schieber 16 auf dem Innenrohr 6 gehalten. Zur weiteren Lagefixierung des Trägers 10 dienen Anschlagrippen am Rohransatz 8, die außerdem ein Mindestspiel zur leichten Betätigung der Rasteinrichtung 4 sicherstellen. Mittels eines radial vorstehenden Zapfens 38, der in einen entsprechenden, in der Zeichnung nicht sichtbaren Schlitz in der Wand der Kupplungshülse 5 eingreift, ist der Träger 10 gegen Verdrehen gesichert. Durch diesen Zapfen 38 erfolgt auch gleichzeitig die richtige Positionierung des Trägers im Hinblick auf den elektrischen Anschluß der Schleifringe 11 und 12.

Durch die Anordnung der Schleifringe 11 und 12 in den Nuten 13 und 14 sind diese gegen Verformungen geschützt. Außerdem ist die Montage der Schleifringe 11 und 12 dadurch sehr vereinfacht, da diese lediglich in die angefasten Nuten 13 und 14 eingeschoben werden brauchen. Die axiale Halterung der Schleifringe 11 und 12 in den Nuten 13 und 14 erfolgt mittels Befestigungslaschen 17, die in am Träger 10 vorgesehene Öffnungen 18 eingesteckt und in diesen Öffnungen 18 verstemmt sind, wie dies die FIG 4 zeigt. Dabei ist es besonders vorteilhaft, daß sich die Öffnungen 18 nach außen hin konisch erweitern. Der Anschluß von Zwischenleitungen 19 an die Schleifringe 11 und 12 erfolgt auf der dem Nutgrund zugewandten Seite der Schleifringe 11 und 12. Hierzu sind an dem Träger 10 Aussparungen 20 vorhanden, die den Durchtritt der Zwischenleitungen 19 gestatten (FIG 3).

Mit den Schleifringen 11 und 12 zusammenwirkende Schleifkontakte 21 und 22 sind an einem gesonderten, mit dem Staubsaugergehäuse 1 im Bereich der Kupplungsaufnahme 2 verbindbaren Kontaktträger 23 angeordnet. Die Schleifkontakte 21 und 22 bestehen aus S-förmig gebogenen Metallstreifen, an deren einem Ende 24 eine Zuführleitung 26 angeschlossen ist. Mit ihrem anderen Ende 25 liegen die Schleifkontakte 21 und 22 an den Schleifringen 11 und 12 federnd an und stellen somit die elektrische Verbindung her.

Die Schleifkontakte 21 und 22 sind so geformt, daß sie in ihrer Ruhelage, d.h. bei nicht eingesteckter Kupplungshülse 5, durch eine Dreipunktauflage verspannt sind. Diese Dreipunktauflage wird durch eine Anschlagleiste 27, an der die Schleifkontakte 21 und 22 jeweils mit ihrem einen Ende 24 anliegen, eine Stützleiste 28, auf der die Schleifkontakte 21 und 22 im Bereich ihres einen S-Bogens aufliegen und durch Rastzungen 29, die an elastischen Laschen 30 angeformt sind und an denen die Schleifkontakte 21 und 22 im Bereich ihres anderen S-Bogens anliegen, gebildet. An jeder Anschlagleiste ist jeweils eine Haltenocke 27a angeformt, die durch eine entsprechende Öffnung in dem einen Ende 24 der Schleifkontakte 21 und 22 hindurchgreift und somit den betreffenden Schleifkontakt 21 bzw.22 in senkrechter Richtung sichert. Ferner ist an jedem Schleifkontakt noch eine Anschlagzunge 27b angestanzt, die mit ihrem freien Ende seitlich an der Stützleiste 28 anliegt und dadurch den jeweiligen Schleifkontakt 21 bzw.22 in waagrechter Richtung sichert.

Unterhalb des anderen S-Bogens ist an dem Kontaktträger 23 ein Bewegungsfreiraum 31 vorhanden, so daß die Schleifkontakte 21 und 22 beim Einstecken der Kupplungshülse 5 in die Kupplungsaufnahme 2 aus ihrer Ruhelage, in der sie mit ihrem anderen S-Bogen durch die Verspannung an den Rastzungen 29 der Laschen 30 anliegen entsprechend ausweichen können. Durch die Verspannung wird dabei ein ausreichender Kontaktdruck erzeugt, der die Schleifkontakte 21 und 22 in Anlage an den Schleifringen 11 und 12 hält. Die Laschen 30 sind durch Einschnitte 32 in den Seitenwänden 33 des Bewegungsfreiraumes 31 gebildet.

In einem mit dem Saugschlauch 3 verbundenen Anschlußkasten 34 ist eine Leiterplatte 35 eingesetzt, an der die Zwischenleitungen 19 mit im Mantel des Saugschlauches 3 verlegten Steuerleitungen 36 verbunden sind. Durch eine auf an der Kupplungshülse 5 angeformte Rastnocken aufschnappbare Abdeckung 39 wird ein Leitungskanal 37 für die Zwischenleitungen 19 gebildet, so daß keine freiliegenden Leitungsteile mehr vorhanden sind. Die Abdeckung 39 greift mit einer Verschlußlasche 40 in eine Einführöffnung 41 des Anschlußkastens 34 ein. Hierdurch wird der Anschlußkasten 34 nicht nur verschlossen, sondern die Zwischenleitungen 19 gegen Verdrehen gesichert.

## Patentansprüche

1. Drehbare Steckkupplung für den Anschluß eines mit elektrischen Leitern versehenen Saugschlauches an ein Staubsaugergehäuse, bei welcher Kupplung im oder am Saugschlauch (3) vorgesehene elektrische Leitungen (36) über eine drehbewegliche Kontaktanordnung, die aus an einer mit dem Saugschlauch (3) verbundenen, steckbaren Kupplungshülse (5) und einer am Staubsaugergehäuse (1) vorgesehenen Kupplungsaufnahme (2) angeordneten Schleifringen (11,12) und Schleifkontakten (21,22) besteht, mit einem im Staubsaugergehäuse (1) vorhandenen Stromkreis elektrisch verbunden sind, wobei die Schleifringe (11,12) und Schleifkontakte (21,22) gleichzeitig die mechanische Trennstelle des Stromkreises in der Steckkupplung bilden, **dadurch gekennzeichnet,** daß die Schleifringe (11 und 12) in radialer Richtung konzentrisch an einem ringförmigen Träger (10) angeordnet sind, der außen auf ein in die Kupplungsaufnahme (2) einsteckbaren Innenrohr (6) der Kupplungshülse (5) aufsteckbar und in seiner Lage an dem Innenrohr (6) fixierbar ist und daß die Schleifkontakte (21 und 22) in der Kupplungsaufnahme (2) unter Federkraft axial beweglich angeordnet sind.

2. Kupplung nach Anspruch 1, **dadurch gekennzeichnet,** daß die Schleifringe (11 und 12) in an dem Träger (10) konzentrisch zueinander ausgebildete Nuten (13 und 14) eingesetzt sind.

3. Kupplung nach Anspruch 1 oder 2, **dadurch gekennzeichnet,** daß die Schleifringe (11 und 12) durch Verstemmen von an der ihrer Schleifseite gegenüberliegenden Seite angeformten, durch entsprechende Öffnungen (18) des Trägers (10) hindurchragenden Befestigungslaschen (17) gehalten sind.

4. Kupplung nach einem oder mehreren der vorhergehenden Ansprüche, **dadurch gekennzeichnet,** daß die Schleifkontakte (21 und 22) an einem gesonderten, im Bereich der Kupplungsaufnahme (2) an dem Staubsaugergehäuse (1) anbaubaren Kontaktträger (23) angeordnet sind.

5. Kupplung nach Anspruch 4, **dadurch gekennzeichnet,** daß die Schleifkontakte (21 und 22) aus einem elastischen Material bestehen und durch eine Dreipunktauflage (27,28,29) in Kontaktrichtung zu den Schleifringen (11 und 12) hin in ihrer Ruhelage verspannt sind und daß am Kontaktträger (23) in Gegenrichtung zu der Verspannung ein Bewegungsfreiraum (31) für die Schleifkontakte (21 und 22) ausgebildet ist.

6. Kupplung nach Anspruch 5, **dadurch gekennzeichnet,** daß mindestens an einer Seitenwand (33) des Bewegungsfreiraumes (31) durch Einschnitte (32) eine elastische Lasche (30) gebildet und an deren freiem Ende eine Rastzunge (29) engeformt ist, welche den in dem Bewegungsfreiraum angeordneten Teil des Schleifkontaktes (21 bzw.22) entsprechend übergreift.

## Claims

1. Rotatable plug-in coupling for the connection of a suction hose provided with electrical conductors to a vacuum cleaner housing, in which coupling electrical lines (36) provided in or on the suction hose (3) are electrically connected with an electric circuit present in the vacuum cleaner housing (1) by way of a rotatably movable contact arrangement consisting of slip rings (11, 12) and sliding contacts (21, 22) arranged on a pluggable coupling sleeve (5) connected with the suction hose (3) and a coupling receiver (2) provided on the vacuum cleaner housing (1), the slip rings (11, 12) and sliding contacts (21, 22) simultaneously forming the mechanical point of separation of the electric circuit in the plug-in coupling, characterised in that the slip rings (11 and 12) are arranged in the radial direction concentrically on an annular carrier (10) which can be plugged onto the outside of an inner tube (6) of the coupling sleeve (5), which tube can be plugged into the coupling receiver (2), and can be fixed in its position on the inner tube (6) and in that the sliding contacts (21 and 22) are arranged so as to be axially movable in the coupling receiver (2) under spring force.

2. Coupling according to claim 1, characterised in that the slip rings (11 and 12) are inserted into grooves (13 and 14) which are formed on the carrier (10) so as to be concentric to each other.

3. Coupling according to claim 1 or 2, characterised in that the slip rings (11 and 12) are held by caulking securing lugs (17) which are preformed on the side lying opposite their slip side and project through corresponding openings (18) of the carrier (10).

4. Coupling according to one or several of the preceding claims, characterised in that the sliding contacts (21 and 22) are arranged on a separate contact carrier (23) which can be attached to the vacuum cleaner housing (1) in the area of the coupling receiver (2).

5. Coupling according to claim 4, characterised in that the sliding contacts (21 and 22) consist of an elastic material and are braced in their rest position by means of a three-point bearing (27, 28, 29) in the direction of contact in relation to the slip rings (11 and 12) and in that a free space for movement (31) for the sliding contacts (21 and 22) is formed on the contact carrier (23) in the opposite direction to the bracing.

6. Coupling according to claim 5, characterised in that an elastic lug (30) is formed at least on one side wall (33) of the free space for movement (31) by means of incisions (32) and pre-formed on the free end of said lug there is a stop tongue (29) which suitably overlaps the portion of the sliding contact (21 or 22) arranged in the free space for movement.

## Revendications

1. Raccord enfichable rotatif pour le raccordement d'un tuyau d'aspiration comportant des conducteurs électriques à un boîtier d'aspirateur, et dans lequel des conducteurs électriques (36) prévus dans ou sur le tuyau d'aspiration (3) sont raccordés électriquement à un circuit présent dans le boitier (1) de l'aspirateur par l'intermédiaire d'un dispositif de contacts tournant, qui est constitué par des bagues coulissantes (11,12) et des contacts glissants (21,22) disposés sur une douille enfichable de raccordement (5), raccordée au tuyau d'aspiration (3), et sur un logement de raccordement (2) prévu sur le boitier (1) de l'aspirateur, les bagues coulissantes (11,12) et les contacts glissants (21,22) formant simultanément le point de séparation mécanique du circuit dans le raccord enfichable, caractérisé par le fait que les bagues coulissantes (11 et 12) sont disposées concentriquement, dans la direction radiale, sur un support annulaire (10), qui peut être emmanché extérieurement sur un tube intérieur (6), pouvant être enfiché dans le logement de raccordement (2) de la douille de raccordement (5), et peut être fixé en position sur le tube intérieur (6), et que les contacts coulissants (21 et 22) situés dans le logement de raccordement (2) sont disposés de manière à être déplaçables axialement sous l'action de la force d'un ressort.

2. Raccord suivant la revendication 1, caractérisé par le fait que les bagues coulissantes (11 et 12) sont insérées dans des gorges (13 et 14) ménagées concentriquement entre elles dans le support (10).

3. Raccord suivant la revendication 1 ou 2, caractérisé par le fait que les bagues coulissantes (11 et 12) sont maintenues par blocage de pattes de fixation (17) formées par moulage sur leur face tournée à l'opposé de la face de glissement et traversant des ouvertures correspondantes (18) du support (10).

4. Raccord suivant l'une ou plusieurs des revendications précédentes, caractérisé par le fait que les contacts glissants (21 et 22) sont disposés sur un porte-contacts particulier (23) pouvant être monté dans la zone du logement de raccordement (2) sur le boîtier (1) de l'aspirateur.

5. Raccord suivant la revendication 4, caractérisé par le fait que les contacts glissants (21 et 22) sont réalisés en un matériau élastique et sont serrés, dans leur position de repos, par un appui en trois points (27,28,29) dans le sens d'établissement du contact en direction des bagues coulissantes (11 et 12), et qu'un espace libre de déplacement (31) pour les contacts glissants (21 et 22) est ménagé sur le porte-contacts (23) dans le sens opposé au sens de serrage.

6. Raccord suivant la revendication 5, caractérisé par le fait qu'une patte élastique (30) est formée au moins sur une paroi latérale (33) de l'espace libre de déplacement (31), grâce à l'aménagement d'encoches (32) et que sur l'extrémité libre de cette patte est formée par moulage une languette d'encliquetage (22), qui s'engage de façon correspondante par-dessus la partie, disposée dans l'espace libre de déplacement, du contact glissant (21 ou 22).
